# EUROPÄISCHE PATENTSCHRIFT

(11) **EP 0 190 991 B1**
(45) Veröffentlichungstag und Bekanntmachung des Hinweises auf die Patenterteilung: **12.10.1988**
(21) Anmeldenummer: 86810036.3
(22) Anmeldetag: 23.01.1986
(51) Int. Cl.: D05B 29/00

(54) **Stoffdrückervorrichtung für eine Nähmaschine**
Pusher foot for a sewing machine
Pied presseur pour machine à coudre

(30) Priorität: 31.01.1985 CH 420/85
(43) Veröffentlichungstag der Anmeldung: 13.08.1986
(73) Patentinhaber: FRITZ GEGAUF AG BERNINA-NÄHMASCHINENFABRIK, CH-8266 Steckborn (CH)
(72) Erfinder: Januscheck, Heinz, CH-8266 Steckborn (CH)
(74) Vertreter: Gachnang, Hans Rudolf

(56) Entgegenhaltungen:
- US-A- 2 836 137

## Beschreibung

Gegenstand der vorliegenden Erfindung ist eine Stoffdrückervorrichtung für Nähmaschinen mit einem aus dem Nadeleinstichbereich ausschwenkbaren Stoffdrückerfuss gemäss Oberbegriff des Patentanspruches 1.

Damit das Einfädeln oder Einsetzen der Nadel insbesondere bei Verwendung von sperrigen Spezialdrückerfüssen oder von Zusatzeinrichtungen, wie Kantenschneider, erleichtert werden kann, wäre es erwünscht, den Stoffdrückerfuss während dieser Manipulation aus dem Einstichbereich der Nadel auszuschwenken.

Aus der US-Patentschrift 2 836 137 ist ein Stoffdrückerfuss bekannt, der um die Achse der Stoffdrückerstange schwenkbar angeordnet ist. Dieser Fuss ermöglicht es, den Stichbereich freizulegen. Es besteht aber die Gefahr, dass die Nähmaschine in Gang gesetzt wird, ohne dass der Nähfuss in die Arbeitsstellung zurückgeschwenkt ist.

Die Aufgabe der Erfindung besteht folglich darin, einen aus dem Einstichbereich der Nadel ausschwenkbaren Stoffdrückerfuss für Nähmaschinen mit einer den Stoffdrückerfuss tragenden, parallel zur Nadelstange angeordneten Stoffdrückerstange zu schaffen, der nur in Ruhestellung aus dem Einstichbereich ausschwenkbar ist.

Nach der Erfindung wird diese Aufgabe gemäss den kennzeichnenden Merkmalen des Patentanspruches 1 gelöst.

Es ist nun möglich, den Stoffdrückerfuss an Nähmaschinen mit parallel zur Nadelstange angeordneter Stoffdrückerstange aus dem Stichbereich der Nadel auszuschwenken, um Raum für Manipulationen im Bereich der Nadel zu schaffen.

Weitere vorteilhafte Ausführungsformen der Erfindung sind in den abhängigen Ansprüchen beschrieben.

Das Ausschwenken des Stoffdrückerfusses ist nur bei angehobener Stoffdrückerstange möglich, so dass beim Ausschwenken weder die Nadel noch der Stoffdrückerfuss beschädigt werden können.

Bei ausgeschwenktem Stoffdrückerfuss verhindert ein Nocken an der Stoffdrückerstangenführung, dass die Nähmaschine in Betrieb gesetzt werden kann.

Durch einen Absatz am Flügel oder an der Stoffdrückerstangenführung wird sichergestellt, dass letztere entweder vollständig in der Führungsnut oder vollständig ausserhalb derselben liegt, so dass keine Beschädigung der Maschine oder der Nadel erfolgen kann, wenn diese in Betrieb genommen wird.

Anhand eines illustrierten Ausführungsbeispieles wird die Erfindung an einer Overlocknähmaschine näher erläutert. Es zeigen:
Figur 1 eine Vorderansicht einer Nähmaschine,
Figur 2 eine Seitenansicht der Nähmaschine, teilweise aufgeschnitten,
Figur 3 eine perspektivische Darstellung des Nähbereiches der Nähmaschine,
Figur 4 eine perspektivische Darstellung des Nähbereiches mit ausgeschwenktem Stoffdrückerfuss,
Figur 5 einen Querschnitt durch die Seitenführung für die Stoffdrückerstange längs Linie V - V in Figur 2,
Figur 6 einen Querschnitt durch die Seitenführung für die Stoffdrückerstange bei ausgeschwenktem Stoffdrückerfuss,
Figur 7 eine Teilansicht der Stoffdrückerstange und der Lüftungsvorrichtung gemäss Pfeil S in Figur 5 und
Figur 8 einen Schnitt durch die Stoffdrückerstangenführung längs Linie VIII-VIII in Figur 5.

Eine Nähmaschine 1 mit einem Gehäuse 3 weist eine im oberen Teil des Gehäuses 3 gelagerte Nadelstange 5 mit einer Nadel 6 auf, die in herkömmlicher Weise mittels eines Antriebes antreibbar ist. Parallel zur Nadelstange 5 ist eine im Gehäuse 3 längsverschiebbar gelagerte Stoffdrückerstange 7 angeordnet, an deren unterem Ende der Stoffdrückerfuss 9 befestigt ist. Der Stoffdrückerfuss 9 liegt im wesentlichen parallel zum Nähtisch 11. Rechts von der Nadelstange 5 ist schematisch ein Kantenschneider 13 gezeigt, wie er hauptsächlich an Overlock-Nähmaschinen eingesetzt wird. Die Nadelstange 5 und die Stoffdrückerstange 7 sind in herkömmlicher Weise im Gehäuse 3 geführt. Zum Abheben des Stoffdrückerfusses 9 ist ein Lüfterhebel 15 vorgesehen, der in Anlage mit der Stoffdrückerstangenführung 17 steht, welche mittels eines Verbindungsstückes 19 an der Stoffdrückerstange 7 befestigt ist. Das Ende der Führung 17 läuft in einer parallel zur Stoffdrückerstange 7 am Gehäuse 3 angebrachten Führungsnut 21, so dass sich die Stoffdrückerstange 7 und der daran befestigte Stoffdrückerfuss 9 nicht drehen können (Figuren 1, 2, 5 und 6). Am oberen Ende ist die Führungsnut 21 einseitig offen, d.h. eine der beiden die Führungsnut 21 bildenden Seitenflächen 23 reicht nicht ganz so weit nach oben wie die gegenüberliegende. Bei vollständig angehobener Stoffdrückerstange 7 lässt sich daher die Stoffdrückerstangenführung 17 mit der Stoffdrückerstange 7 und dem Fuss 9 um deren Achse A schwenken.

Das Verbindungsstück 19 an der Stoffdrückerstangenführung 17 weist einen Nocken 25 auf, der sehr nahe an den Mitnehmer 27 der Nadelstange 5 heranreicht (Figur 5/6). An der Unterkante 29 der _{.}^{j} Stoffdrückerstangenführung 17 ist ein seitlich abstehender Flügel 31 im wesentlichen parallel zum Nähtisch 11 bzw. in einer senkrechten Ebene zur Stoffdrückerstange 7 angebracht. Der Flügel 31 kann auch als abgewinkeltes Teil der Stoffdrückerstangenführung 17 selbst ausgebildet sein. Der Flügel 31 liegt bei ausgeschwenktem Stoffdrückerfuss 9 auf dem Lüfterhebel 15 auf und hindert die Stoffdrückerstange 7 daran, nach unten zu gleiten. Die Unterkante 29 der Stoffdrückerstangenführung 17 liegt zurückgesetzt zur untenliegenden Fläche des Flügels 31 und bildet einen Absatz 30 (Figur 7 und 8), so dass die Stoffdrückerstangenführung 17 beim Zurückschwenken des Stoffdrückerfusses 9 am Lüfterhebel 15 einrastet und so zwangsweise genau über die Führungsnut 21 zu liegen kommt, bzw. nur unter Überwindung eines Widerstandes aus dem Bereich der Führungsnut 21 ausschwenkbar ist.

Eine Feder 33 drückt die Stoffdrückerstange 7 nach unten und hält diese im angehobenen Zustand in Anlage mit dem Lüfterhebel 15.

Der gegen die Nadelstange 5 gerichtete Nocken 25 wirkt derart mit dem Nadelstangenmitnehmer 27 zusammen, dass der Stoffdrückerfuss 9 nur ausgeschwenkt werden kann, wenn sich die Nadel 6 im obersten Bereich ihrer Bewegungsbahn, das heisst ausserhalb der Bewegungsbahn des Stoffdrückerfusses 9 befindet. Umgekehrt ist es bei ausgeschwenktem Stoffdrückerfuss 9 nicht möglich, die Nadel 6 nach unten zu bewegen. Beschädigungen am Stoffdrückerfuss 9 und der Nadel 6 können so vermieden werden (Figuren 3, 5 und 8).

Selbstverständlich ist die Erfindung nicht auf diese Maschinenart (Overlock) beschränkt, sondern kann an sämtlichen Nähmaschinentypen mit Stoffdrückerstange angewendet werden.

## Patentansprüche

1. Stoffdrückervorrichtung mit einer auf der Stoffdrückerstange befestigten, in eine Führungsnut eingreifenden Stoffdrückerstangenführung und einen zusammen mit der Stoffdrückerstange um deren Achse (A) seitlich aus dem Nadeleinstichbereich ausschwenkbaren, federbelasteten Stoffdrückerfuss (9), dadurch gekennzeichnet, dass die parallel zur Achse (A) verlaufende Führungsnut (21) am oberen Ende einseitig offen ist, um das seitliche Ausschenken der Stoffdrückervorrichtung um die Achse (A) in der angehobenen Lage des Stoffdrückerfusses (9) zu ermöglichen, daß der Lüfterhebel (15) zum Anheben des Stoffdrückerfusses an der Stoffdrückerstangenführung angreift, dass an der Stoffdrückerstangenführung (17) Mittel (30/31) vorgesehen sind, welche die ausgeschwenkte Stoffdrückervorrichtung in der angehobenen Lage halten, und dass Mittel (25) vorgesehen sind, welche verhindern, dass die Maschine bei ausgeschwenkter Stoffdrückervorrichtung in Betrieb genommen werden kann und welche das Ausschwenken der Stoffdrückervorrichtung bei abgesenkter Nadel (6) verhindern.

2. Stoffdrückervorrichtung nach Anspruch 1, dadurch gekennzeichnet, dass an der Unterkante (29) der Stoffdrückerstangenführung (17) ein die Unterkante (29) überragender Absatz (30) angebracht ist.

3. Stoffdrückervorrichtung nach Anspruch 2, dadurch gekennzeichnet, dass der Absatz (30) als ein senkrecht zur Stoffdrückerstange (17) und zur Achse (A) verlaufender Flügel (31) ausgebildet ist.

4. Stoffdrückervorrichtung nach Anspruch 3, dadurch gekennzeichnet, dass der Flügel (31) bei ausgeschwenktem Stoffdrückerfuss (9) auf dem Lüfterhebel (15) zum Anheben der Stoffdrückerstange (7) aufliegt.

5. Stoffdrückervorrichtung nach einem der Ansprüche 1 bis 4, dadurch gekennzeichnet, dass ein Nocken (25) am Verbindungsstück (19) bei ausgeschwenktem Stoffdrückerfuss (9) in die Bewegungsbahn des Nadelstangenmitnehmers (27) ragt und das Absenken der Nadelstange (5) verhindert.

6. Stoffdrückervorrichtung nach einem der Ansprüche 1 bis 5, dadurch gekennzeichnet, dass der Nadelstangenmitnehmer (27) bei abgesenkter Nadel (6) in den Schwenkbereich des Verbindungsstückes (19) hineinragt und das Ausschwenken des Stoffdrückerfusses (9) verhindert.

## Claims

1. Presser means having a presser bar guide means, which is secured on the presser bar and engages in a guide groove, and a spring-loaded presser foot (9) which, together with the presser bar, is pivoted laterally out of the needle sewing region about its axis (A), characterised in that the guide groove (21), which extends parallel to the axis (A), is unilaterally open at the upper end to permit the presser means to pivot laterally outwardly about the axis (A) when the presser foot (9) is in its raised position, in that the lifting lever (15) engages with the presser bar guide means to raise the presser foot, in that means (30/31) are provided on the presser bar guide means (17) to retain the pivoted-out presser means in the raised position, and in that means (25) are provided which prevent the machine from operating when the presser means is in its pivoted-out position and which prevent the presser means from pivoting outwardly when the needle (6) is in its lowered position.

2. Presser means according to claim 1, characterised in that a shoulder portion (30), which protrudes beyond the lower edge (29), is provided on the lower edge (29) of the presser bar guide means (17).

3. Presser means according to claim 2, characterised in that the shoulder portion (30) is an arm (31) extending vertically relative to the presser bar (17) and axis (A).

4. Presser means according to claim 3, characterised in that the arm (31) lies on the lifting lever (15) to raise the presser bar (7) when the presser foot (9) is in its pivoted-out position.

5. Presser means according to any of claims 1 to 4, characterised in that a cam (25) on the connection-piece (19) protrudes into the displacement path of the needle bar attachment (27) when the presser foot (9) is in its pivoted-out position and prevents the needle bar (5) from lowering.

6. Presser means according to any of claims 1 to 5, characterised in that the needle bar attachment (27) protrudes into the pivotal region of the connection-piece (19) when the needle (6) is in its lowered position and prevents the presser foot (9) from pivoting outwardly.

## Revendications

1. Dispositif à pied presseur comprenant un dispositif de guidage de barre de pied presseur fixé à la barre de pied presseur et pénétrant dans une rainure de guidage, et un pied presseur (9) chargé par un ressort et pouvant être écarté par pivotement latéral en dehors de la région de formation du point par l'aiguille en même temps que la barre de pied presseur autour de son axe (A), dispositif caractérisé en ce que la rainure de guidage (21) qui est parallèle à l'axe (A) est ouverte sur un côté à son extrémité supérieure de manière à permettre le pivotement latéral du dispositif à pied presseur autour de l'axe (A) en position soulevée du pied presseur (9); en ce que le levier souleveur (15) coopère avec le dispositif de guidage de la barre de pied presseur pour soulever le pied presseur; en ce que des moyens (30/31) sont prévus sur le dispositif de guidage (17) de la barre de pied presseur qui maintiennent le disposîtif à pied presseur pivoté dans la position soulevée; et en ce que sont prévus des moyens (25) évitant que la machine puisse être mise en marche quand le dispositif à pied presseur est pivoté et empêchant l'écartement par pivotement du dispositif à pied presseur quand l'aiguille est abaissée.

2. Dispositif à pied presseur selon la revendication 1, caractérisé en ce qu'un élément en saillie (30) qui dépasse le bord inférieur (29) est monté sur le bord inférieur (29) du dispositif de guidage (17) de la barre de pied presseur.

3. Dispositif à pied presseur selon la revendication 2, caractérisé en ce que l'élément en saillie (30) est constitué sous forme d'une aile (31) qui est perpendiculaire à la barre de pied presseur (17) et à l'axe (A).

4. Dispositif à pied presseur selon la revendication 3, caractérisé en ce que l'aile (31) repose, quand le pied presseur (9) est écarté par pivotement, sur le levier souleveur (15) pour soulever la barre de pied presseur (7).

5. Dispositif à pied presseur selon l'une quelconque des revendications 1 à 4, caractérisé en ce qu'une saillie (25) constituée sur l'élément de liaison (19) se dispose en travers de la course de l'élément d'entraînement (27) de la barre à aiguille lorsque le pied presseur (9) est pivoté et empêche l'abaissement de la barre à aiguille (5).

6. Dispositif à pied presseur selon l'une quelconque des revendications 1 à 5, caractérisé en ce que l'élément d'entraînement (27) de la barre à aiguille se dispose en travers de la course de pivotement de l'élément de liaison (19) quand l'aiguille (6) est abaissée et empêche l'écartement par pivotement du pied presseur (9).
